# EUROPÄISCHE PATENTANMELDUNG

(11) **EP 4 588 536 A1**
(43) Veröffentlichungstag der Anmeldung: **23.07.2025**
(21) Anmeldenummer: 24154578.9
(22) Anmeldetag: 30.01.2024
(51) Int. Cl.: A63B 59/48, A63B 60/50, A63B 102/08

(54) **PADELSCHLÄGER MIT EINEM LOCH**

(30) Priorität: 18.01.2024 DE 202024100253 U
(71) Anmelder: Head Technology GmbH, 6921 Kennelbach (AT)
(72) Erfinder: Negre, Katja, Feldkirch (AT); Lau, Daniel, Dornbirn (AT); Rosenkranz, Harald, Lauterach (AT); del Prete, Marco, Dornbirn (AT); Schwenger, Ralf, Weiler-Simmerberg (DE)
(74) Vertreter: Vossius & Partner Patentanwälte Rechtsanwälte mbB

(57) **Zusammenfassung**

Die vorliegende Erfindung betrifft einen Padeltennisschläger mit nur einem Loch.

## Beschreibung

Die vorliegende Erfindung betrifft einen Padeltennisschläger mit nur einem (oder keinem) Loch.

Traditionell weisen Padeltennisschläger, nachfolgend auch als "Padelschläger" bezeichnet, eine Vielzahl von Durchgangslöchern in der Schlagfläche auf. Lange Zeit war man in der Branche dem Irrglauben angehangen, dass diese Löcher für die Aerodynamik des Padelschlägers entscheidend seien. Vor einigen Jahren stellte sich dann heraus, dass die Löcher in der Schlagfläche tatsächlich überflüssig sind, und es kamen in der Folge einige Schläger auf den Markt, die lediglich ein einziges Loch, welches aufgrund des Reglements erforderlich ist, in der Schlagfläche aufwiesen. Beispiele hierfür sind ein Schläger von der spanischen Firma B-hole sowie beispielsweise die Schläger "Typhoon" und "Cyclope" der Firma Drop Shot. Bislang wird unter einem regelkonformen "Loch" eine Durchgangsöffnung verstanden, die sich von einer Schlagfläche zurgegenüberliegenden Schlagfläche erstreckt. Im Hinblick auf potentielle zukünftige Regeländerungen bezieht sich die vorliegende Anmeldung allerdings auch auf Sacklöcher bzw. Vertiefungen, die sich in einer oder beiden Schlagflächen befinden können.

Bei diesen Padelschlägern wurde jedoch der übliche Schlägeraufbau beibehalten und lediglich auf die Vielzahl von Löchern in der Schlagfläche verzichtet. Dies hat jedoch eine Reihe von Nachteilen. So wird beispielsweise die Schlägermasse durch das Bohren der Löcher in der Schlagfläche, abhängig von den verwendeten Materialien und deren Dicke sowie dem Lackaufbau, um ca. 25 bis 35 Gramm reduziert. Verzichtet man daher bei einem konventionellen Padelschläger auf die Löcher, wird der Schläger entsprechend schwerer und schlechter zu spielen. Wie man sich ferner leicht klarmacht, wird auch die statische und die dynamische Festigkeit des Padelschlägers durch die Vielzahl der Löcher stark in Mitleidenschaft gezogen, was entsprechende Anforderungen an den Aufbau und die Materialien herkömmlicher Padelschläger mit sich bringt.

Im Kontext der vorliegenden Erfindung wurde nun der Schlägeraufbau grundlegend dahingehend optimiert, dass lediglich ein einzelnes Loch (Durchgangsloch oder Vertiefung) in der Schlagfläche vorhanden ist. Der erfindungsgemäße Padelschläger wurde dabei insbesondere im Hinblick auf Schlägermasse und Festigkeit optimiert.

Demnach richtet sich die vorliegende Erfindung gemäß einem ersten Aspekt auf einen Padelschläger mit einem Griffabschnitt und einem Schlägerkopfabschnitt, der mit dem Griffabschnitt verbunden ist und zwei gegenüberliegende Schlagflächen definiert, wobei jede der Schlagflächen dazu geeignet ist, einen Padeltennisball zu schlagen. Der Schlägerkopfabschnitt weist nur eine einzige Durchgangsöffnung auf, die sich von einer der Schlagflächen zur gegenüberliegenden der Schlagflächen erstreckt. Der Padelschläger weist ein Gewicht W, eine Balance B und eine Bruchkraft BF auf, wobei W < 350 g, bevorzugt W < 348 g, besonders bevorzugt W < 346 g.

Ein Schlägergewicht des fertigen, spielbereiten Padeltennisschlägers von kleiner als 350 g wurde zwar zuvor schon bei Schlägern mit vielen Löchern wie zum Beispiel dem "Ultra Light" der Firma NOX oder dem "Zephyr UL" der Firma HEAD erreicht. Jedoch ist es bislang keinem Hersteller gelungen, einen Ein-Loch-Schläger mit einem solch geringen Gewicht herzustellen. Dies wurde erfindungsgemäß beispielsweise dadurch erreicht, dass leichtere Schäume im Schlägerkopf zum Einsatz kamen und sowohl die Geometrie als auch der Faserwinkelaufbau modifiziert wurden, um mit möglichst wenig Materialeinsatz auszukommen. Auch die Dicke der Schlagfläche sowie des darauf aufgebrachten Lacks wurden im Hinblick auf das Schlägergewicht optimiert.

Gemäß einem zweiten Aspekt richtet sich die vorliegende Erfindung auf einen Padelschläger mit einem Griffabschnitt und einem Schlägerkopfabschnitt, der mit dem Griffabschnitt verbunden ist und zwei gegenüberliegende Schlagflächen definiert, wobei jede der Schlagflächen dazu geeignet ist, ein Padeltennisball zu schlagen, wobei der Kopfabschnitt nur eine einzige Durchgangsöffnung aufweist, die sich von einer der Schlagflächen zur gegenüberliegenden der Schlagflächen erstreckt. Der Padelschläger weist ein Gewicht W, eine Balance B und eine Bruchkraft BF auf, wobei B/W > 0,78 mm/g und bevorzugt B/W > 0,79 mm/g.

Das Verhältnis von Balance zu Gewicht definiert einen Beispielschläger, der einerseits leicht ist und andererseits eine große "Power" mitbringt.

Gemäß einem dritten Aspekt der vorliegenden Erfindung betrifft diese einen Padelschläger mit einem Griffabschnitt und einem Schlägerkopfabschnitt, der mit dem Griffabschnitt verbunden ist und zwei gegenüberliegende Schlagflächen definiert, wobei jede der Schlagflächen dazu geeignet ist, einem Padeltennisball zu schlagen, wobei der Kopfabschnitt nur eine einzige Durchgangsöffnung aufweist, die sich von einer der Schlagflächen zur gegenüberliegenden der Schlagflächen erstreckt. Der Padelschläger weist ein Gewicht W, eine Balance B und eine Bruchkraft BF auf, wobei BF > 3.600 N, bevorzugt BF > 3.700 N, stärker bevorzugt BF > 3.800 N und besonders bevorzugt BF > 3.900 N.

Diese Bruchkräfte lassen sich nur bei Schlagflächen mit wenigen beziehungsweise nur einem Loch erzielen, in denen die Geometrie und der Faserwinkel diesbezüglich optimiert wurden. Selbstverständlich ist es auch bei Padelschlägern gemäß dem zweiten und dritten Aspekt bevorzugt, dass W < 350 g, stärker bevorzugt W < 348 g, besonders bevorzugt W < 346 g.

Für alle Aspekte ist es ferner bevorzugt, dass W < 340 g, stärker bevorzugt W < 330 g, noch stärker bevorzugt W < 320 g und besonders bevorzugt W < 310 g.

Ein weiterer Parameter, der die Qualität eines Padeltennisschlägers gut beschreibt, ist das Verhältnis aus Balance und Masse multipliziert mit der Bruchkraft. Demnach ist es ferner bevorzugt, dass (B/W) x BF > 2,7 mm/g x N, stärker bevorzugt (B/W) x BF > 3,0 mm/g x N, noch stärker bevorzugt (B/W) x BF > 3,5 mm/g x N und besonders bevorzugt (B/W) x BF > 4,0 mm/g x N.

Es ist ferner für alle Erfindungsaspekte bevorzugt, dass B/W > 0,80 mm/g, bevorzugt B/W > 0,83 mm/g, stärker bevorzugt B/W > 0,86 mm/g und besonders bevorzugt B/W > 0,88 mm/g.

Es ist ferner für alle Erfindungsaspekte bevorzugt, dass BF > 4.000 N, stärker bevorzugt BF > 4.500 N und besonders bevorzugt BF > 5.000 N.

Es ist ferner für alle Erfindungsaspekte bevorzugt, dass der Padeltennisschläger eine Auslenkung D bei der Bruchkraft BF aufweist, wobei D > 22,0 mm, stärker bevorzugt D > 23,0 mm, noch stärker bevorzugt D > 24,0, und besonders bevorzugt D > 25,0 mm.

Bevorzugt weist der Schlägerkopfabschnitt des erfindungsgemäßen Padelschlägers keine Prepreg-Schlauchstruktur auf.

Weitere Erfindungsaspekte richten sich, gemäß den Ansprüchen, auf analoge Padelschläger mit keiner Durchgangsöffnung und lediglich einer einzigen Vertiefung (Sackloch) in einer oder beiden Schlagflächen.

Im Hinblick auf potentielle zukünftige Anpassungen des Reglements richten sich weitere Erfindungsaspekte, gemäß den Ansprüchen, auf analoge Padelschläger mit keinem Loch, d.h. keiner Durchgangsöffnung und keiner Vertiefung (Sackloch) in einer oder beiden Schlagflächen.

Die vorliegende Anmeldung betrifft ferner die folgenden Aspekte:
1. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) nur eine einzige Durchgangsöffnung (20) aufweist, die sich von einer der Schlagflächen zur gegenüberliegenden der Schlagflächen erstreckt;
   wobei der Padeltennisschläger (10) ein Gewicht W, eine Balance B und eine Bruchkraft BF aufweist, wobei B und BF gemäß der Beschreibung gemessen werden; und
   wobei W < 350 g, bevorzugt W < 348 g und besonders bevorzugt W < 346 g.
2. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) nur eine einzige Durchgangsöffnung (20) aufweist, die sich von einer der Schlagflächen zur gegenüberliegenden der Schlagflächen erstreckt;
   wobei der Padeltennisschläger (10) ein Gewicht W, eine Balance B und eine Bruchkraft BF aufweist, wobei B und BF gemäß der Beschreibung gemessen werden; und
   wobei B/W > 0,78 mm/g, bevorzugt B/W > 0,79 mm/g.
3. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) nur eine einzige Durchgangsöffnung (20) aufweist, die sich von einer der Schlagflächen zur gegenüberliegenden der Schlagflächen erstreckt;
   wobei der Padeltennisschläger (10) ein Gewicht W, eine Balance B und eine Bruchkraft BF aufweist, wobei B und BF gemäß der Beschreibung gemessen werden; und
   wobei BF > 3.600 N, bevorzugt BF > 3.700 N, stärker bevorzugt BF > 3.800 N und besonders bevorzugt BF > 3.900 N.
4. Padeltennisschläger (10) gemäß einem der Aspekte 2 und 3, wobei W < 350 g, bevorzugt W < 348 g und besonders bevorzugt W < 346 g.
5. Padeltennisschläger (10) gemäß einem der vorigen Aspekte, wobei W < 340 g, bevorzugt W < 330 g, stärker bevorzugt W < 320 g und besonders bevorzugt W < 310 g.
6. Padeltennisschläger (10) gemäß einem der vorigen Aspekte, wobei (B/W)*BF > 2,7 mm/g*N, bevorzugt (B/W)*BF > 3,0 mm/g*N, stärker bevorzugt (B/W)*BF > 3,5 mm/g*N und besonders bevorzugt (B/W)*BF > 4,0 mm/g*N.
7. Padeltennisschläger (10) gemäß einem der vorigen Aspekte, wobei B/W > 0,80 mm/g, bevorzugt B/W > 0,83 mm/g, stärker bevorzugt B/W > 0,86 mm/g und besonders bevorzugt B/W > 0,88 mm/g.
8. Padeltennisschläger (10) gemäß einem der vorigen Aspekte, wobei BF > 4.000 N, bevorzugt BF > 4.500 N und besonders bevorzugt BF > 5.000 N.
9. Padeltennisschläger (10) gemäß einem der vorigen Aspekte, wobei der Padeltennisschläger eine Auslenkung D bei der Bruchkraft BF, gemessen gemäß der Beschreibung, aufweist und wobei D > 22,0 mm, bevorzugt D > 23,0 mm, stärker bevorzugt D > 24,0 mm und besonders bevorzugt D > 25,0 mm.
10. Padeltennisschläger (10) gemäß einem der vorigen Aspekte, wobei der Schlägerkopfabschnitt (14) keine Prepreg-Schlauchstrukur aufweist.
11. Padeltennisschläger (10) gemäß einem der vorigen Aspekte, wobei im Bereich der Schlagflächenränder zumindest abschnittsweise mindestens eine Verstärkungslage vorgesehen ist.
12. Padelschläger gemäß Aspekt 11, wobei die mindestens eine Verstärkungslage insgesamt eine Masse von mindestens 10 g, bevorzugt von mindestens 15 g und besonders bevorzugt von mindestens 18 g aufweist.
13. Padelschläger gemäß Aspekt 11 oder 12, wobei die Verstärkungslage(n) insgesamt eine Masse hat/haben, die mindestens 15%, bevorzugt mindestens 20% der Masse der Schlagfläche aufweist.
14. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) kein Loch aufweist;
   wobei der Padeltennisschläger (10) ein Gewicht W, eine Balance B und eine Bruchkraft BF aufweist, wobei B und BF gemäß der Beschreibung gemessen werden; und
   wobei W < 350 g, bevorzugt W < 348 g und besonders bevorzugt W < 346 g.
15. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) kein Loch aufweist;
   wobei der Padeltennisschläger (10) ein Gewicht W, eine Balance B und eine Bruchkraft BF aufweist, wobei B und BF gemäß der Beschreibung gemessen werden; und
   wobei B/W > 0,78 mm/g, bevorzugt B/W > 0,79 mm/g.
16. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) kein Loch aufweist;
   wobei der Padeltennisschläger (10) ein Gewicht W, eine Balance B und eine Bruchkraft BF aufweist, wobei B und BF gemäß der Beschreibung gemessen werden; und
   wobei BF > 3.600 N, bevorzugt BF > 3.700 N, stärker bevorzugt BF > 3.800 N und besonders bevorzugt BF > 3.900 N.
17. Padeltennisschläger (10) gemäß einem der Aspekte 15 und 16, wobei W < 350 g, bevorzugt W < 348 g und besonders bevorzugt W < 346 g.
18. Padeltennisschläger (10) gemäß einem der Aspekte 14-17, wobei W < 340 g, bevorzugt W < 330 g, stärker bevorzugt W < 320 g und besonders bevorzugt W < 310 g.
19. Padeltennisschläger (10) gemäß einem der Aspekte 14-18, wobei (B/W)*BF > 2,7 mm/g*N, bevorzugt (B/W)*BF > 3,0 mm/g*N, stärker bevorzugt (B/W)*BF > 3,5 mm/g*N und besonders bevorzugt (B/W)*BF > 4,0 mm/g*N.
20. Padeltennisschläger (10) gemäß einem der der Aspekte 14-19, wobei B/W > 0,80 mm/g, bevorzugt B/W > 0,83 mm/g, stärker bevorzugt B/W > 0,86 mm/g und besonders bevorzugt B/W > 0,88 mm/g.
21. Padeltennisschläger (10) gemäß einem der der Aspekte 14-20, wobei BF > 4.000 N, bevorzugt BF > 4.500 N und besonders bevorzugt BF > 5.000 N.
22. Padeltennisschläger (10) gemäß einem der Aspekte 14-21, wobei der Padeltennisschläger eine Auslenkung D bei der Bruchkraft BF, gemessen gemäß der Beschreibung, aufweist und wobei D > 22,0 mm, bevorzugt D > 23,0 mm, stärker bevorzugt D > 24,0 mm und besonders bevorzugt D > 25,0 mm.
23. Padeltennisschläger (10) gemäß einem der Aspekte 14-22, wobei der Schlägerkopfabschnitt (14) keine Prepreg-Schlauchstrukur aufweist.
24. Padeltennisschläger (10) gemäß einem der Aspekte 14-23, wobei im Bereich der Schlagflächenränder zumindest abschnittsweise mindestens eine Verstärkungslage vorgesehen ist.
25. Padelschläger gemäß Aspekt 24, wobei die mindestens eine Verstärkungslage insgesamt eine Masse von mindestens 10 g, bevorzugt von mindestens 15 g und besonders bevorzugt von mindestens 18 g aufweist.
26. Padelschläger gemäß Aspekt 23 oder 24, wobei die Verstärkungslage(n) insgesamt eine Masse hat/haben, die mindestens 15%, bevorzugt mindestens 20% der Masse der Schlagfläche aufweist.
27. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) keine Durchgangsöffnung (20) aufweist, die sich von einer der Schlagflächen zur gegenüberliegenden der Schlagflächen erstreckt, und wobei der Kopfabschnitt (14) in einer der oder beiden Schlagflächen jeweils eine Vertiefung aufweist;
   wobei der Padeltennisschläger (10) ein Gewicht W, eine Balance B und eine Bruchkraft BF aufweist, wobei B und BF gemäß der Beschreibung gemessen werden; und
   wobei W < 350 g, bevorzugt W < 348 g und besonders bevorzugt W < 346 g.
28. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) keine Durchgangsöffnung (20) aufweist, die sich von einer der Schlagflächen zur gegenüberliegenden der Schlagflächen erstreckt, und wobei der Kopfabschnitt (14) in einer der oder beiden Schlagflächen jeweils eine Vertiefung aufweist;
   wobei der Padeltennisschläger (10) ein Gewicht W, eine Balance B und eine Bruchkraft BF aufweist, wobei B und BF gemäß der Beschreibung gemessen werden; und
   wobei B/W > 0,78 mm/g, bevorzugt B/W > 0,79 mm/g.
29. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
   wobei der Kopfabschnitt (14) keine Durchgangsöffnung (20) aufweist, die sich von einer der Schlagflächen zur gegenüberliegenden der Schlagflächen erstreckt, und wobei der Kopfabschnitt (14) in einer der oder beiden Schlagflächen jeweils eine Vertiefung aufweist;
   wobei der Padeltennisschläger (10) ein Gewicht W, eine Balance B und eine Bruchkraft BF aufweist, wobei B und BF gemäß der Beschreibung gemessen werden; und
   wobei BF > 3.600 N, bevorzugt BF > 3.700 N, stärker bevorzugt BF > 3.800 N und besonders bevorzugt BF > 3.900 N.
30. Padeltennisschläger (10) gemäß einem der Aspekte 28 und 29, wobei W < 350 g, bevorzugt W < 348 g und besonders bevorzugt W < 346 g.
31. Padeltennisschläger (10) gemäß einem der Aspekte 27-30, wobei W < 340 g, bevorzugt W < 330 g, stärker bevorzugt W < 320 g und besonders bevorzugt W < 310 g.
32. Padeltennisschläger (10) gemäß einem der Aspekte 27-31, wobei (B/W)*BF > 2,7 mm/g*N, bevorzugt (B/W)*BF > 3,0 mm/g*N, stärker bevorzugt (B/W)*BF > 3,5 mm/g*N und besonders bevorzugt (B/W)*BF > 4,0 mm/g*N.
33. Padeltennisschläger (10) gemäß einem der Aspekte 27-32, wobei B/W > 0,80 mm/g, bevorzugt B/W > 0,83 mm/g, stärker bevorzugt B/W > 0,86 mm/g und besonders bevorzugt B/W > 0,88 mm/g.
34. Padeltennisschläger (10) gemäß einem der Aspekte 27-33, wobei BF > 4.000 N, bevorzugt BF > 4.500 N und besonders bevorzugt BF > 5.000 N.
35. Padeltennisschläger (10) gemäß einem der Aspekte 27-34, wobei der Padeltennisschläger eine Auslenkung D bei der Bruchkraft BF, gemessen gemäß der Beschreibung, aufweist und wobei D > 22,0 mm, bevorzugt D > 23,0 mm, stärker bevorzugt D > 24,0 mm und besonders bevorzugt D > 25,0 mm.
36. Padeltennisschläger (10) gemäß einem der Aspekte 27-35, wobei der Schlägerkopfabschnitt (14) keine Prepreg-Schlauchstrukur aufweist.
37. Padeltennisschläger (10) gemäß einem der Aspekte 27-36, wobei im Bereich der Schlagflächenränder zumindest abschnittsweise mindestens eine Verstärkungslage vorgesehen ist.
38. Padelschläger gemäß Aspekt 37, wobei die mindestens eine Verstärkungslage insgesamt eine Masse von mindestens 10 g, bevorzugt von mindestens 15 g und besonders bevorzugt von mindestens 18 g aufweist.
39. Padelschläger gemäß Aspekt 37 oder 38, wobei die Verstärkungslage(n) insgesamt eine Masse hat/haben, die mindestens 15%, bevorzugt mindestens 20% der Masse der Schlagfläche aufweist.

Nachfolgend werden bevorzugte Ausführungsformen der vorliegenden Erfindung unter Bezugnahme auf die Figuren näher beschrieben. Es zeigen:
- Figur 1 eine Draufsicht auf einen Padeltennisschläger gemäß einer bevorzugten Ausführungsform der vorliegenden Erfindung;
- Figur 2 eine schematische Darstellung einer Messapparatur zur Bestimmung der Balance B;
- Figur 3 eine schematische Darstellung einer Messapparatur zur Bestimmung der Bruchkraft BF sowie der Auslenkung D bei der Bruchkraft BF;
- Figur 3A einen Querschnitt durch einen Stempel für den Bruchtest gemäß Figur 2;
- Figur 3B einen Längsschnitt durch den Stempel gemäß Figur 3A; und
- Figur 4 ein Beispiel für den Aufbau der Randverstärkungen.

Figur 1 zeigt eine Draufsicht auf einen Padeltennisschläger 10 gemäß einer bevorzugten Ausführungsform der vorliegenden Erfindung. Der Padelschläger 10 weist einen Griffabschnitt 12 und einen Schlägerkopfabschnitt 14 auf, der über zwei Arme 16 mit dem Griffabschnitt 12 verbunden ist. Durch die zwei Arme 16 am Übergang zwischen Griffabschnitt 12 und Schlägerkopfabschnitt 14 entsteht häufig eine beispielsweise herzförmige Öffnung 18, die oft auch als Schlägerherz bezeichnet wird. Diese Öffnung 18 ist nicht zu verwechseln mit der einzigen Durchgangsöffnung 20, die im Schlägerkopfabschnitt 14 vorgesehen ist und sich von einer Schlagfläche zur gegenüberliegenden Schlagfläche erstreckt.

Der erfindungsgemäße Padelschläger gemäß den unterschiedlichen Erfindungsaspekten wird durch einen oder mehrere der Parameter Gewicht W, Balance B, Bruchkraft BF und Auslenkung D bei der Bruchkraft BF sowie verschiedene Verhältnisse zwischen diesen Parametern bestimmt. Nachfolgend soll erläutert werden, wie diese Parameter im Einzelnen gemessen werden.

Das Gewicht W definiert die Masse des fertigen, spielbereiten Padelschlägers, die mittels einer handelsüblichen Waage bestimmt werden kann.

Die Balance B kann folgendermaßen gemessen werden: Der Padelschläger 10 wird gemäß Figur 2 auf einem Kreiszylinder 26 ausbalanciert. In diesem Zustand wird der minimale Abstand von der Auflagelinie auf dem Kreiszylinder 26 bis zum Ende des Griffabschnitts 12 bestimmt. Dieser Abstand wird als Balance B definiert.

Die Bruchkraft BF kann mittels der in der schematischen Figur 3 dargestellten Messapparatur folgendermaßen gemessen werden: Der Padelschläger 10 wird auf zwei kreiszylindrischen Auflagerstangen 22 aus Stahl mit jeweils einem Durchmesser von 38 mm derart gelagert, wie dies in Figur 3 ersichtlich ist. Hierfür wird ein Stempel 24 aus Stahl, dessen Geometrie in den Figuren 3A und 3B im Detail dargestellt ist, mittig zwischen den beiden Auflagerstangen 22 positioniert, die einen Abstand von 150 mm aufweisen. Eine Schlagfläche des zu messenden Padelschlägers wird entlang der Längssymmetrieachse 120 mm vom Kopfende entfernt markiert. Der Padelschläger wird dann so auf den zylindrischen Auflagerstangen 22 gelagert, dass die Markierung mittig unter dem Stempel 24 zu liegen kommt.

Ist der Schläger so positioniert, wie dies auch in Figur 3 zu sehen ist, wird der Stempel 24 mit einer Geschwindigkeit von 200 mm/min bis auf eine Vorkraft von 20 N gefahren. Sobald diese Vorkraft von 20 N erreicht ist, wird der Stempel mit einer minimierten Geschwindigkeit von 25 mm/min weiter nach unten gefahren, bis der Schläger bricht. Die beim Bruch aufgebrachte Kraft auf den Stempel 24 wird als Bruchkraft BF definiert. Die Auslenkung des Stempel 24 im Vergleich zur Kontaktposition wird dabei als Auslenkung D bei der Bruchkraft BF definiert.

Es wurden als bevorzugte Ausführungsbeispiele der vorliegenden Erfindung zwei Prototypen hergestellt, die nachfolgend im Detail beschrieben werden.

### Ausführungsbeispiel 1:

Ein erstes Ausführungsbeispiel eines erfindungsgemäßen Padelschlägers wurde mit einer Schlagfläche aus zwei Lagen aus Glasfasergewebe mit FAW 136 g/m² jeweils in identischem 45°-Winkel in Bezug auf die Längsachse hergestellt. Zusätzlich wurde eine Decklage aus Kohlefasergewebe mit FAW 200 g/m² angeordnet, die um 45° zu den Glasfasergewebelagen verdreht ist. Hierdurch sollte eine ähnliche Steifigkeit und Wärmeausdehnung in möglichst viele Richtungen erreicht werden, um eine ebene und feste Schlagfläche zu erhalten. Ebene dünne Schlagflächen zu erreichen, stellt ein großes Problem dar, da die üblicherweise verwendeten EVA- oder PE-Schäume bzw. Mischungen aus diesen beim Abkühlen der Pressform von weit über 100°C auf Raumtemperatur stark zum Wölben oder Einfallen neigen. Übliche dicke gebohrte Schlagflächen sind ca. 0,85mm stark und somit doppelt so dick wie in dieser Ausführung beschrieben. Doppelte Dicke geht mit einer 8-fachen Biegesteifigkeit einher. Solch dünne Schlagflächen sind somit extrem sensitiv hinsichtlich Wölben oder Einfallen. Um den Übergang von der Schlagfläche zum Rahmen zu stabilisieren, wurden ringförmige lokale 30 mm breite Randverstärkungen aus Glasfaser- und Kohlefaserprepreg vorgesehen (nachfolgend unter Bezugnahme auf Figur 4 noch im Detail beschrieben), die etwa 20% der gesamten Masse der Schlagfläche ausmachen. Dieser Ansatz führt zu sehr hohen Festigkeiten sowohl auf der Schlagfläche wie auch beim Übergang von Schlagfläche zum Rahmen unter geringstmöglichem Materialeinsatz. Zudem wandert die Masse hierdurch weiter weg von der Symmetrieachse was die Massenverteilung positiv beeinflusst und mehr Stabilität gegen Verdrehen bei außermittigem Treffpunkt, insbesondere bei sehr kleiner Schlägermasse, bewirkt. Des Weiteren bleibt die Dünnheit und folglich die Weichheit der Schlagfläche im Mittenbereich erhalten, was die Spielbarkeit positiv beeinflusst. Der Prepreg-Schlauch wird nur im Griff- und Gabelbereich, nicht aber im Kopfbereich aufgeblasen. Im Kopfbereich liegen somit die Wandungen des Schlauchs aufeinander. Somit entsteht eine dicke feste Einzelwand im Kopfbereich, mit wiederum möglichst wenig Materialeinsatz.

### Ausführungsbeispiel 2:

Für ein zweites Ausführungsbeispiel wurden zwei Lagen aus Glasfasergewebe mit FAW 136 g/m² sowie eine Decklage aus Kohlefasergewebe mit lediglich FAW 88 g/m² verwendet. Die wesentlich dünnere Schlagfläche gegenüber dem ersten Ausführungsbeispiel verlangt es, dass alle drei Gewebelagen jeweils um 30° zueinander verdreht sein sollten, um eine möglichst ebene haltbare Schlagfläche mit fast identer Wärmeausdehnung zu erreichen. Der Übergang von Schlagfläche zu Rahmen sowie der Prepreg-Schlauch ist analog zum Ausführungsbeispiel 1 ausgebildet, allerdings sind die Verstärkungslagen gänzlich aus Kohlefaserprepreg. Anders als bei Ausführungsbeispiel 1 wurde hier zusätzlich ein noch leichterer Schaum, mit einer Dichte von lediglich 28.4 kg/m³ anstelle von 31.3 kg/m³, verwendet, was ca. 10% Dichtereduktion entspricht. Zusätzlich wurden die Hauptlage und teilweise Verstärkungslagen des Rahmens bzw. Prepreg-Schlauchs von 100 g/m² auf das minimal mögliche FAW von 70 g/m² reduziert und die Faserwinkel optimiert, um leichter zu werden, ohne signifikant an Festigkeit zu verlieren. In einem letzten Schritt wurde die Schlägergeometrie noch so angepasst, dass die Umfänge im Gabelbereich kleiner werden und somit weniger breite Prepreg-Zuschnitte verwendet werden können. Außerdem wurde die Geometrie dahingehend optimiert, dass gänzlich auf vorgeschäumte PU-Einleger, wie sie in Ausführungsbeispiel 1 verwendet werden müssen, um entsprechend gute Ausformung zu erreichen, verzichtet werden kann. Dies spart wiederum ca. 13 Gramm ein.

Die beiden Prototypen-Schläger sowie drei Vergleichsbeispiele wurde im Hinblick auf die anspruchsgemäßen Parameter vermessen. Bei den drei Vergleichsbeispielen handelt es sich um den Schläger"Typhoon" der Firma Dropshot (Vergleichsbeispiel 1), den Schläger"Ciclope" der Firma Dropshot (Vergleichsbeispiel 2) und einen Schläger der Firma B-Hole (Vergleichsbeispiel 3).

Nachfolgend finden sich die entsprechenden Ergebnisse zu diesen Messungen:

| | **W [g]** | **B/W [g/mm]** | **BF [N]** | **D [mm]** | **B/W × BF [mm/g × N]** |
|---|---|---|---|---|---|
| **Vergleichsbeispiel 1** | 365 | 0,756 | 3501 | 21,50 | 2,647 |
| **Vergleichsbeispiel 2** | 362 | 0,776 | 3227 | 20,77 | 2,501 |
| **Vergleichsbeispiel 3** | 350 | 0,714 | 2760 | 19,62 | 1,476 |
| **Ausführungsbeispiel 1** | 345 | 0,797 | 5207 | 27,05 | 4,15 |
| **Ausführungsbeispiel 2** | 300 | 0,883 | 3940 | 26,13 | 3,48 |

Wie sich aus der Tabelle ergibt, erreichen die erfindungsgemäßen Padelschläger ein zum Teil deutlich reduziertes Schlägergewicht, eine verbesserte Bruchfestigkeit sowie zum Teil deutliche Unterschiede in den beanspruchten Parametern B/W und B/W x BF.

Figur 4 zeigt ein Beispiel für eine Randverstärkung, wie sie auch in den Ausführungsbeispielen 1 und 2 zum Einsatz kam. Dargestellt sind hier schematisch die Lagen einer Schlagfläche, die im Wesentlichen gebildet wird aus relativ großflächigen Lagen 2, 4 und 5, die jeweils Prepreg und Harz aufweisen. Die Randverstärkung wird gebildet aus zwei zusätzlichen relativ kleinflächigen und identischen Lagen 3 und 3-1, die insgesamt rund 20% des Lagengewichts auf sich vereinigen. Selbstverständlich könnte anstelle zweier identischer Lagen auch eine einzelne Lage größerer Dicke und/oder größerer Dichte verwendet werden.

## Patentansprüche

1. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
wobei der Kopfabschnitt (14) nur eine einzige Durchgangsöffnung (20) aufweist, die sich von einer der Schlagflächen zur gegenüberliegenden der Schlagflächen erstreckt;
wobei der Padeltennisschläger (10) ein Gewicht W, eine Balance B und eine Bruchkraft BF aufweist, wobei B und BF gemäß der Beschreibung gemessen werden; und
wobei W < 350 g, bevorzugt W < 348 g und besonders bevorzugt W < 346 g.

2. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
wobei der Kopfabschnitt (14) nur eine einzige Durchgangsöffnung (20) aufweist, die sich von einer der Schlagflächen zur gegenüberliegenden der Schlagflächen erstreckt;
wobei der Padeltennisschläger (10) ein Gewicht W, eine Balance B und eine Bruchkraft BF aufweist, wobei B und BF gemäß der Beschreibung gemessen werden; und
wobei B/W > 0,78 mm/g, bevorzugt B/W > 0,79 mm/g.

3. Padeltennisschläger (10) mit einem Griffabschnitt (12) und einem Schlägerkopfabschnitt (14), der mit dem Griffabschnitt (12) verbunden ist und zwei gegenüberliegende Schlagflächen definiert, wobei jede der Schlagflächen dazu geeignet ist, einen Padeltennisball zu schlagen;
wobei der Kopfabschnitt (14) nur eine einzige Durchgangsöffnung (20) aufweist, die sich von einer der Schlagflächen zur gegenüberliegenden der Schlagflächen erstreckt;
wobei der Padeltennisschläger (10) ein Gewicht W, eine Balance B und eine Bruchkraft BF aufweist, wobei B und BF gemäß der Beschreibung gemessen werden; und
wobei BF > 3.600 N, bevorzugt BF > 3.700 N, stärker bevorzugt BF > 3.800 N und besonders bevorzugt BF > 3.900 N.

4. Padeltennisschläger (10) gemäß einem der Ansprüche 2 und 3, wobei W < 350 g, bevorzugt W < 348 g und besonders bevorzugt W < 346 g.

5. Padeltennisschläger (10) gemäß einem der vorigen Ansprüche, wobei W < 340 g, bevorzugt W < 330 g, stärker bevorzugt W < 320 g und besonders bevorzugt W < 310 g.

6. Padeltennisschläger (10) gemäß einem der vorigen Ansprüche, wobei (B/W)*BF > 2,7 mm/g*N, bevorzugt (B/W)*BF > 3,0 mm/g*N, stärker bevorzugt (B/W)*BF > 3,5 mm/g*N und besonders bevorzugt (B/W)*BF > 4,0 mm/g*N.

7. Padeltennisschläger (10) gemäß einem der vorigen Ansprüche, wobei B/W > 0,80 mm/g, bevorzugt B/W > 0,83 mm/g, stärker bevorzugt B/W > 0,86 mm/g und besonders bevorzugt B/W > 0,88 mm/g.

8. Padeltennisschläger (10) gemäß einem der vorigen Ansprüche, wobei BF > 4.000 N, bevorzugt BF > 4.500 N und besonders bevorzugt BF > 5.000 N.

9. Padeltennisschläger (10) gemäß einem der vorigen Ansprüche, wobei der Padeltennisschläger eine Auslenkung D bei der Bruchkraft BF, gemessen gemäß der Beschreibung, aufweist und wobei D > 22,0 mm, bevorzugt D > 23,0 mm, stärker bevorzugt D > 24,0 mm und besonders bevorzugt D > 25,0 mm.

10. Padeltennisschläger (10) gemäß einem der vorigen Ansprüche, wobei der Schlägerkopfabschnitt (14) keine Prepreg-Schlauchstrukur aufweist.

11. Padeltennisschläger (10) gemäß einem der vorigen Ansprüche, wobei im Bereich der Schlagflächenränder zumindest abschnittsweise mindestens eine Verstärkungslage vorgesehen ist.

12. Padelschläger gemäß Anspruch 11, wobei die mindestens eine Verstärkungslage insgesamt eine Masse von mindestens 10 g, bevorzugt von mindestens 15 g und besonders bevorzugt von mindestens 18 g aufweist.

13. Padelschläger gemäß Anspruch 11 oder 12, wobei die Verstärkungslage(n) insgesamt eine Masse hat/haben, die mindestens 15%, bevorzugt mindestens 20% der Masse der Schlagfläche aufweist.
